# EUROPÄISCHE PATENTSCHRIFT

(11) **EP 3 264 418 B1**
(45) Veröffentlichungstag und Bekanntmachung des Hinweises auf die Patenterteilung: **08.04.2020**
(21) Anmeldenummer: 17001004.5
(22) Anmeldetag: 13.06.2017
(51) Int. Cl.: G08B 25/08, G08B 25/10, G08B 29/06, G21F 5/00, G08B 13/12, G21F 5/06

(54) **LAGERUNGSSYSTEM FÜR SONSTIGE RADIOAKTIVE STOFFE**
STORAGE SYSTEM FOR OTHER RADIOACTIVE MATERIALS
SYSTÈME DE STOCKAGE DE DIVERSES MATIÈRES RADIOACTIVES

(30) Priorität: 29.06.2016 DE 102016007852
(43) Veröffentlichungstag der Anmeldung: 03.01.2018
(73) Patentinhaber: Westinghouse Electric Germany GmbH, 68167 Mannheim (DE)
(72) Erfinder: Esch, Markus, 68165 Mannheim (DE); Spatz, Christian, 67227 Frankenthal (DE); Dein, Horst, 69518 Abtsteinach (DE)
(74) Vertreter: Eickmeyer, Dietmar

(56) Entgegenhaltungen:
- US-A1- 2006 145 870
- US-A1- 2010 265 069

## Beschreibung

Die Erfindung betrifft ein Lagerungssystem für sonstige radioaktive Stoffe mit wenigstens einem verschließbaren Lagerraum. Elektronisch gegen Einbruch und/oder Manipulation überwachte Transport-Container sind beispielsweise aus US2010/265069 und aus US2006/145870 bekannt.

Die Sicherung von sonstigen radioaktiven Stoffen im Sinne des Paragrafen 2 Abs. 3 Atomgesetz (AtG) der Bundesrepublik Deutschland in der Fassung der Bekanntmachung vom 15. Juli 1985 (BGBI. I S, 1565) und in geänderten Fassung vom 26. November 2015 muss zu jeder Zeit gewährleistet sein. Es ist bekannt, dass sonstige radioaktive Stoffe auf dem Gelände eines Kernkraftwerkes in einfachen Lagereinrichtungen, zum Beispiel Standardcontainern, gelagert werden. Der Schutz der sonstigen radioaktiven Stoffe vor dem Zugriff von Unbefugten ist dadurch gewährleistet, dass die Lagereinrichtung innerhalb eines äußeren Sicherheitsbereiches (ASB) des Kraftwerks angeordnet ist. Der ASB erfüllt damit einen Teil der sicherheitsrelevanten Vorgaben und Vorschriften.

Wird der ASB nun aus bestimmten Gründen, zum Beispiel wenn ein Kernkraftwerk rückgebaut wird, aufgelöst, dürfen die sonstigen radioaktiven Stoffe nicht mehr in den einfachen Lagereinrichtungen ,wie beispielsweise den vorstehend genannten Standdardcontainern, alleine auf dem Gelände des Kernkraftwerks gelagert werden. Die entsprechenden Vorgaben und Vorschriften zur Sicherheit werden dann nämlich nicht mehr erfüllt. So wird beispielsweise gemäß Paragraf 7 Abs. 2 (5) AtG eine Ge nehmigung zur Lagerung nur erteilt, wenn unter anderem "der erforderliche Schutz gegen Störmaßnahmen oder sonstige Einwirkungen Dritter gewährleistet ist". Zudem wird in der Merkpostenliste des Handbuchs für Reaktorsicherheit und Strahlenschutz (RS- Handbuch) im Abschnitt 3-75 ausgeführt, dass für die Sicherung sonstiger radioaktiver Stoffe und kleiner Mengen Kernbrennstoff im Sinne des Paragrafen 2 Abs. 3 AtG, dass die Mehrkostenliste gegen Entwendung für Anlagen und Einrichtungen nach den Paragrafen 5, 6, 7, 9 und 9a Abs. 3 AtG sowie für Einrichtungen, die einer Genehmigung nach Paragraf 7 der deutschen Strahlenschutzverordnung (StrlSchV) in der aktuellen Fassung, anzuwenden ist. Zudem ist die Merkpostenliste anzuwenden für Einrichtungen, die einer Genehmigung nach Paragraf 7 StrlSchV bedürfen und in unmittelbarem Zusammenhang mit Genehmigungen nach den Paragrafen 6, 7, 9 oder 9a Abs. 3 AtG stehen. Im Kapitel 2.6 "Aufbewahrung" wird explizit auf die Vorgaben der DIN 25422 "Aufbewahrung radioaktiver Stoffe, Anforderungen an Aufbewahrungseinrichtungen und deren Aufstellungsräume zum Strahlen-, Brand- und Diebstahlschutz verwiesen und dort die notwendigen Widerstandsklassen definiert. Dementsprechend muss das gelagerte Kernmaterial an eine andere Stelle umgelagert werden, die den Sicherheitsvorgaben des ASB entspricht, zum Beispiel auf das Gelände eines anderen Kernkraftwerkes oder in ein Gebäude, welches die erforderlichen Sicherheitsstandards erfüllt. Die für eine solche Lösung erforderlichen Transportwege und -zeiten zum Ein- beziehungsweise Auslagern der sonstigen radioaktiven Stoffe sind mit einem entsprechend hohen Aufwand verbunden. Zudem stellen die sonstigen radioaktiven Stoffe während des Transportes ein zusätzliches Sicherheitsrisiko dar.

Ausgehend von diesem Stand der Technik ist es Aufgabe der Erfindung, ein Lagerungssystem für sonstige radioaktive Stoffe der eingangs genannten Art anzugeben, welches mit vergleichsweise geringem Aufwand und unter Einhaltung der Sicherungsvorschriften einen Lagerraum für solche sonstigen radioaktive Stoffe im Sinne des Paragrafen 2 Abs. 3 Atomgesetz der Bundesrepublik Deutschland bereitstellt, also einen Lagerraum, der vorschriftsmäßig überwacht wird und eine vorschriftsmäßige Widerstandfähigkeit gegen Einbruch hat.

Die Aufgabe wird gelöst durch ein Lagerungssystem für sonstige radioaktive Stoffe gemäß dem Gegenstand des Anspruchs 1.

Durch die erfindungsgemäße Idee wird in vorteilhafter Weise zum Beispiel nach Wegfall des ASB durch vergleichsweise einfach zu realisierende Maßnahmen an einem verschließbaren Lagerraum dieser Lagerraum selbst in die Lage versetzt, die erforderlichen Sicherungsvorschriften zur Lagerung sonstiger radioaktiver Stoffe im Wesentlichen zu erfüllen. Dazu werden an den Wänden, der Decke sowie ggf. dem Boden eines verschließbaren Lagerraums mit einer vorbestimmten Widerstandsfähigkeit ausgeführt. Dies kann zum Beispiel fallweise gemäß den Anforderungen einer Widerstandsklasse, die für den konkreten Lagerfall vorgesehen ist, bestimmt werden. Zum anderen werden Maßnahmen getroffen, die das Erkennen von Eindringversuchen von Personen ermöglichen. Dies geschieht durch die Verwendung von Detektorelementen. Eine detektierte Störung, ein Eindringen oder ein Sabotageversuch wird so von dem Überwachungssystem erkannt, in eine entsprechende Alarmmeldung gewandelt und an eine zuständige Stelle geschickt. Das kann zum Beispiel Sicherungspersonal auf der Anlage sein, auf der das Lagerungssystem für sonstige radioaktive Stoffe steht. Das kann aber auch ein Objektsicherungsdienst oder die Polizei sein. Insgesamt sind dann die Erfordernisse nach den Grundsätzen einer umsichtigen Betriebsführung für sonstige radioaktive Stoffe erfüllt (zum Beispiel: Anhang 2 des Übereinkommens über den physischen Schutz von Kernmaterial vom 26. Oktober 1979).

Eine Ausgestaltung des Lagersystems für sonstige radioaktive Stoffe sieht vor, dass die Detektorelemente als Matte oder Zaunfeld ausgebildet sind, die Detektoren aufweisen, durch die eine Beschädigung der betreffenden Matte oder des betreffenden Zaunfeldes erkennbar ist.

Eine solche Ausgestaltung der Detektorelemente wird auch als Sicherheitszaun oder Sicherheitsmatte bezeichnet, wobei der jeweilige Mattenteil zum Beispiel aus ineinander verflochtenen Röhrchen, ohne Schweißpunkte und Verschraubungen ausgestaltet sein kann. Eine Erkennung von Beschädigung oder Sabotage erfolgt beispielsweise durch Ruhestromüberwachung oder verdeckt installierte Sabotagekontakte. Die Detektorelemente sind von einer Position außerhalb eines Lagerraumes nicht erkennbar und erhöhen zudem durch ihre mechanische Stabilität auch die Widerstandsfähigkeit in dem betreffenden Bereich.

Erfindungsgemäß sind vor den Detektorelementen auf der zum Rauminneren des wenigstens einen Lagerraums weisenden Seite Abdeckelemente angeordnet.

Hierdurch ist erreicht, dass die Detektorelemente auch aus dem Rauminneren heraus nicht erkennbar sind. Zudem ist verhindert, dass durch das Be- und Entladen eines verschließbaren Lagerraumes zum Beispiel mit Behältern oder Gitterboxen die Detektionsmodule vor Beschädigung geschützt sind.

Eine weitere Ausgestaltung besteht darin, dass die weiteren Detektorelemente des wenigstens einen verschließbaren Lagerraums zur Überwachung auf Öffnung (z. B. Magnet- oder Federzugkontakt), Verschluss (z. B. Magnet- oder Schließblechkontakt), Durchstieg (z. B. Flächenüberwachung durch Drähte, Lichtschranke, Körperschall-, Mikrowellenbewegungs- oder Ultraschallbewegungsmelder) und Sabotage (z. B. Ruhestromprinzip oder Sabotagekontakte) ausgebildet sind.

Die weiteren Detektorelemente sind vor allem dazu gedacht, zumindest das Öffnen des Zugangselements, also zum Beispiel eine Tür, einen Türflügel, ein Tor oder Ähnliches zu überwachen. Das geschieht auf besonders einfache Weise mit Anschlagschaltern oder Tastern, die ein Signal senden oder eine Signalleitung öffnen oder schließen, sobald ein Schließmechanismus betätigt wird oder das Zugangselement oder Teile davon bewegt werden, also mit Bauelementen zur Öffnungs-, Verschluss und Durchstiegsüberwachung. Es gibt eine Vielzahl von Möglichkeiten solche Schaltelemente an eine für die Detektionsaufgabe günstige Stelle einzusetzen, zum Beispiel auch Lagerwächter für ein Schließelement oder ein Schloss. Zudem kommen auch Bewegungsmelder oder Infrarotsensoren, die im Innern eines verschließbaren Lagerraums angeordnet sind und ihr Detektionsbereich auf die zu überwachende Stelle, also zum Beispiel die Tür, gerichtet ist.

Eine weitere Ausgestaltung des Erfindungsgegenstandes sieht vor, dass die Detektorelemente und/oder die weiteren Detektorelemente durch Signalleitungen mit dem Überwachungssystem verbunden sind, und dass die Signalleitungen auf Signalunterbrechung oder/und die Detektorelemente bzw. die weiteren Detektorelemente auf Funktion überwacht sind.

Grundsätzlich ist es möglich, dass die Detektor- oder die weiteren Detektorelemente mit allen denkbaren technischen Möglichkeiten der Signalübermittlung mit dem Überwachungssystem verbunden sind. Signalleitungen sind jedoch sehr zuverlässig und im Vergleich zu Funkübertragungstechnologien wenig störanfällig und vergleichsweise schlecht manipulierbar.

Weitere vorteilhafte Ausgestaltungsmöglichkeiten sind den weiteren abhängigen Ansprüchen zu entnehmen.

Anhand der in den Zeichnungen dargestellten Ausführungsbeispiele sollen die Erfindung, weitere Ausführungsformen und weitere Vorteile näher beschrieben werden.

Es zeigen
- Fig. 1: ein Beispiel eines Sicherheitscontainers in perspektivischer Darstellung, sowie
- Fig. 2: ein Beispiel eines Lagerungssystems.

Figur 1 zeigt ein Beispiel eines 20-Fuß Sicherheitscontainers 10 in perspektivischer Darstellung. Dabei sind verschiedene Seitenflächen bzw. Teile dieser Seitenflächen freigeschnitten, um die Sicht ins Innere des quaderförmigen Sicherheitscontainers 10 zu gewähren.

Eine erste Stirnseite 12 des Sicherheitscontainers 10 weist eine zweiflügelige Zugangstür 14 auf, von der jedoch nur ein erster Türflügel 16 im geschlossenen Zustand dargestellt ist. Ein Türgestänge 18 ist auf dem ersten Türflügel 16 gezeigt ist und durch entsprechende Bewegung eines nicht näher dargestellten Verriegelungshebels den ersten Türflügel 16 in einem ersten Zustand zu verriegeln und damit den Sicherheitscontainer 10 unzugänglich zu machen. Durch Umlegen des Verriegelungshebels kann das Türgestänge 18 entsprechend in die geöffnete Position gebracht werden. Eine Überwachung der beiden Positionen geöffnet oder geschlossen erfolgt durch einen entsprechenden Lagedetektor für den Verriegelungshebel der jedoch nicht in der Figur gezeigt ist. Ein weiterer Detektor ist als Positionsmelder 19 gezeigt und so auf der ersten Stirnseite 12 positioniert, dass dieser betätigt wird und dementsprechend ein Signal liefert, wenn das entsprechende Ende des Türgestänges 18 im geschlossenen Zustand in einer dafür vorgesehenen Ausnehmung für die Arretierung des ersten Türflügels 16 angeordnet ist. In der gewählten Ansicht ist eine Innenseite einer zweiten Stirnseite 20 als Wandfläche des Sicherheitscontainers 10 gezeigt.

Eine zum Betrachter weisende erste Seitenwand 23 ist komplett freigeschnitten. Ein Containerdach 22 ist zu großen Teilen freigeschnitten und nur ein kleinerer Dachbereich ist als Dach- oder Deckenfläche erkennbar. Die gewählte Darstellung ermöglicht es, auf die Innenseite einer ersten Seitenwand 24 des Standardcontainers 10 zu blicken. Auf der zur zweiten Stirnseite 20 weisenden Hälfte der ersten Seitenwand 24 ist beispielhaft der schichtartige Wandaufbau der Seitenwände dargestellt. Auf der Innenseite der ersten Seitenwand 24 ist zunächst ein Detektionsmodul 26 gezeigt, dass als Matte ausgeführt ist. Dabei sind die Strukturelemente der Matte als Rohre beziehungsweise Röhrchen ausgebildet und die einzelnen Rohre wellenförmig ausgestaltet. Diese sind so miteinander verbunden bzw. ineinander verflochten, dass sich die Matte mit quadratischen Einzelflächen zeigt. Im gewählten Beispiel sind in den Rohren jeweils Sensorleitungen verlegt, die eine unzulässige Verformung der Einzelrohre der Matte detektiert und somit auch ein Versuch des Eindringens durch die entsprechende Wand des Sicherheitscontainers 10 interpretierbar und feststellbar ist. Ein Detektionsmodul 26 ist dabei nicht nur für die Wände des Sicherheitscontainers 10 verwendbar, sondern auch für die Zugangselemente, die Decke oder auch den Boden.

Als Abdeckung des Detektionsmoduls 26 ist eine Abdeckplatte 28 gezeigt, sodass das Detektionsmodul 26 zwischen der zweiten Seitenwand 24 und der Abdeckplatte 28 angeordnet ist. Einerseits wird vorteilhafterweise verhindert, dass das Detektionsmodule 26 ohne weiteres erkennbar ist, auf der anderen Seite ist sichergestellt, dass beim Be- und Entladen des Sicherheitscontainers 10 eine ungewollte Beschädigung durch das bewegte Transportgut verhindert ist. Als Material für die Abdeckplatte wird in einer einfachen Ausgestaltung Holz gewählt. Hier sind jedoch eine Vielzahl von Materialien denkbar, die zum Beispiel die Widerstandsklasse des Sicherheitscontainers 10 erhöhen oder auch einen bestimmten Grad an Strahlenschutz gewährleisten, damit von außen nicht ohne weiteres erkennbar ist das in einem solchen Container radioaktives Material lagert. Nur als Beispiel seien hier die ballistische Wandpanzerung und durchschusshemmende Panzerpaneele CPP der Firma Technolog genannt. Als weitere Möglichkeit eine Flächenüberwachung zum Beispiel einer Wand zu realisieren, ist es auch möglich, einen oder mehrere Drähte über den Flächen zu verlegen. Das erfolgt beispielsweise mit einem Muster von mehreren Drähten parallel oder überkreuz oder mäanderförmig oder in anderen denkbaren Mustern. Zudem wird ein Eindringversuch von außen zum Beispiel durch die zweite Seitenwand 24 vom Detektionsmodul 26 erfasst und gemeldet. Die erhöhte widerstandleistende Abdeckplatte wird vom Eindringling aber erst nach der Detektion des Eindringversuchs erreicht. Das weitere Eindringen ist erschwert und vorteilhaft verlangsamt. Durch die Detektion des Eindringens sind jedoch bereits Gegenmaßnahmen einleitbar.

Die Struktur des Standardcontainers 10 weist einen Tragrahmen auf, der vier senkrecht stehende Eckträger 30 aufweist, deren oberen Enden mit den Ecken eines rechteckigen Deckenrahmens 32 und deren unteren Enden mit den Ecken eines rechteckigen Bodenrahmens 34 verbunden sind. Der Deckenrahmen 32 trägt das Containerdach 22, welches neben einer Dachfläche auf der zum Containerinnern weisenden Seite ebenfalls ein Detektionsmodul 26 und eine oder mehrere Abdeckplatten 28 in dem zuvor beschriebenen schichtförmigen Aufbau aufweisen kann. Dieses ist in dieser Figur jedoch nicht dargestellt.

Der Bodenrahmen 34 ist mit einem Boden 36 verbunden, der aus mehreren Bodenplatten 38 gebildet ist. Der Boden 36 muss im Wesentlichen die Last aufnehmen von dem Material, das in den Sicherheitscontainer 10 eingelagert wird. Dazu weist der Boden 36 Bodenquerträger 40 auf, die mit dem Bodenrahmen 34 verbunden sind und zum Containerinnern mit den Bodenplatten 38 belegt sind.

Auf diese Weise ist ein Standardcontainer zu einen stabilen Sicherheitscontainer 10 umgestaltet, der gleichzeitig wichtige Sicherheitsmerkmale aufweist, so dass ein Eindringen in diesem Lagerraum erschwert ist.

Fig. 2 zeigt ein Beispiel eines Lagerungssystems mit einer Lagerraumanordnung 50, die einen ersten Lagerraum 52, einen zweiten Lagerraum 54 sowie einen dritten Lagerraum 56 aufweist. Solche Lagerräume 52, 54, 56 können zum Beispiel Sicherheitscontainer 10 sein, es ist auch ohne weiteres denkbar dass hier Lagerboxen, Betonboxen oder andere standardisierte Lagerungsmöglichkeiten eingesetzt werden. Im dargestellten Beispiel sind die Lagerräume 52, 54, 56 bereits mit speziellen Zaunelementen als Detektorelemente zur Überwachung aller Wände, Decken und Böden ausgestattet sowie mit Zugangssensoren zur Überwachung einer Torposition der Zugangstore 58 sowie weiteren Sensoren, die die Schließstellung der Schlösser 60 auf die Zustände offen oder geschlossen überwachen. Die Zugangssensoren, Sensoren sowie Detektorelemente sind innerhalb des jeweiligen Lagerraums 52, 54, 56 verkabelt, vorzugsweise in einer Weise, dass die Verkabelung im Innern nicht erkennbar ist. Zudem ist die Verkabelung jeweils an eine bestimmte Stelle auf der in dieser ansichtsabgewandten Stirnseite der Lagerräume 52, 54, 56 geführt und in einem Steckerelement zusammen geführt. Als Steckerelement ist zum Beispiel ein so genannter Harting Stecker der Firma Harting einsetzbar.

Es ist noch ein Überwachungscontainer 62 gezeigt, die mit Kabeln 64 mit den zuvor beschriebenen Steckelementen steckbar verbunden ist. Damit ist in besonders günstiger Weise sichergestellt, dass eine Überwachungsanlage im Überwachungscontainer 62 mit den Zugangssensoren, Sensoren sowie Detektorelementen zusammenarbeitet und besonders sicher bestimmte Fehlerquellen in der Verbindung zu den Sensoren und Detektorelementen erfasst, zum Beispiel wenn ein Stecker gezogen wird, ein Kabel durchtrennt oder sonst wie unterbrochen wird bzw. ein Zensor oder ein Direktionselement ausfällt oder ordnungsgemäß in einem Überwachungsfall ein Signal generiert. All diese Zustände sind besonders leicht mit der Überwachungsanlage 62 erfassbar, die zum Beispiel als Einbruchmeldeanlage (EMA) oder als Gefahrenmeldeanlage (GMA) ausgestaltet ist.

Im gezeigten Beispiel gemäß der Figur 2 ist die Überwachungsanlage im Überwachungscontainer 62 angeordnet. Damit wird verhindert, dass die Überwachungsanlage selbst sabotiert werden kann. Idealerweise besitzt die Überwachungsanlage auch eine redundante selbstständig Energieversorgung, so dass die Überwachungsanlage auch dann in Betrieb bleibt, wenn sie von der externen Stromversorgung getrennt werden sollte. In diesem Fall ist immer sichergestellt, dass im Alarmfall ein entsprechendes Alarmsignal im gewählten Beispiel an Sicherheitspersonal in einer Alarmwarte 66 mittels einer Standleitung 68 übermittelt wird. Die Alarmwarte 66 ist ständig besetzt und wird unmittelbar auf ein Alarmsignal entsprechend reagieren. Genauso ist es auch vorstellbar dass die Alarmmeldungen unmittelbar an die Polizei oder an einen externen Sicherheitsdienst oder an ein anderes Sicherheitssystem übermittelt werden oder mehrere dieser Möglichkeiten parallel genutzt werden. Die Signalübermittlung des Alarmsignals kann dabei alternativ auch über Funk, Telefon oder elektronischer Datenübermittlung erfolgen.

Es ist auch innerhalb des Erfindungsgedankens, dass die Überwachungsanlage in keinem der Lagerräume 10, 52, 54, 56, 62 angeordnet ist, sondern in einem anderen Raum, zum Beispiel einer vorhandenen Warte in einem auf dem Gelände existierenden Gebäudes. Es besteht nämlich die Möglichkeit, dass bereits eine Gefahrenmeldeanlage oder Einbruchsmeldeanlage existiert, so dass die Lagerräume 10, 52, 54, 56, 62 einfach der vorhandenen Überwachungsanlage zugeschaltet werden.

### Bezugszeichenliste

- 10: Sicherheitscontainer
- 12: erste Stirnseite
- 14: Zugangstür
- 16: erster Türflügel
- 18: Türgestänge
- 19: Positionsmelder
- 20: zweite Stirnseite
- 22: Containerdach
- 23: erste Seitenwand
- 24: zweite Seitenwand
- 26: Detektionsmodul
- 28: Abdeckplatte
- 30: Eckträger
- 32: Deckenrahmen
- 34: Bodenrahmen
- 36: Boden
- 38: Bodenplatten
- 40: Bodenquerträger
- 50: Lagerraumanordnung
- 52: erster Lagerraum
- 54: zweiter Lagerraum
- 56: dritter Lagerraum
- 58: Zugangstore
- 60: Schloss
- 62: Überwachungscontainer
- 64: Kabel
- 66: Alarmwarte
- 68: Standleitung

## Patentansprüche

1. Lagerungssystem für sonstige radioaktive Stoffe mit wenigstens einem verschließbaren Lagerraum (10, 52, 54, 56), wobei Detektorelemente (26) in dem wenigstens einen verschließbaren Lagerraum (10, 52, 54, 56) angeordnet sind,
durch die wenigstens die Wände (12, 20, 23, 24) des wenigstens einen verschließbaren Lagerraums auf Eindringversuche überwacht sind, wobei weitere Detektorelemente in dem wenigstens einen verschließbaren Lagerraum (10, 52, 54, 56) angeordnet sind, durch die ein Zugangselement (14, 58) zu einem verschließbaren Lagerraum (10, 52, 54, 56) und zumindest dessen Öffnen oder Schließen erkennbar ist, wobei das Lagerungssystem auch ein Überwachungssystem (62) beinhaltet, das mit den Detektorelementen (26) und den weiteren Detektorelementen (19) verbunden ist, und wobei mit dem Überwachungssystem im Bedarfsfall Alarmmeldungen verschickbar sind,
**dadurch gekennzeichnet, dass**
der wenigstens eine verschließbare Lagerraum (10, 52, 54, 56) für sonstige radioaktive Stoffe im Sinne des Paragrafen 2 Abs. 3 Atomgesetz der Bundesrepublik Deutschland, in der Fassung der Bekanntmachung vom 15. Juli 1985 (BGBI. I S, 1565) und in der geänderten Fassung vom 26. November 2015, auf dem Gelände eines Kernkraftwerkes angeordnet ist,
dass Wände (12, 20, 23, 24), Decke (22) und/oder Boden (36) des wenigstens einen verschließbaren Lagerraums eine vorbestimmte Widerstandsfähigkeit gegen Eindringen Dritter aufweist, dass die Detektorelemente (26) als Matte (26), Zaunfeld, Drähte, mäanderförmig gelegte Drähte oder sonstige Flächenüberwachungselemente ausgebildet sind, die Detektoren aufweisen, durch die eine Beschädigung des betreffenden Detektorelements (26) erkennbar ist,
und dass vor den Detektorelementen (26) auf der zum Rauminneren des wenigstens einen Lagerraums (12, 20, 23, 24) weisenden Seite Abdeckelemente (28) angeordnet sind.

2. Lagerungssystem für sonstige radioaktive Stoffe nach einem der vorangegangenen Ansprüche, **dadurch gekennzeichnet, dass** es sich bei den Abdeckelementen um Metallplatten, Verbundwerkstoffplatten, Panzerungselemente, durchschusshemmende Paneele oder auf eine Widerstandsklasse angepasste Wandelemente handelt.

3. Lagerungssystem für sonstige radioaktive Stoffe nach einem der vorherigen Ansprüche, **dadurch gekennzeichnet, dass** die weiteren Detektorelemente (19) des wenigstens einen verschließbaren Lagerraums zur Überwachung auf Öffnung, Verschluss, Durchstieg und Sabotage ausgebildet sind.

4. Lagerungssystem für sonstige radioaktive Stoffe nach einem der vorherigen Ansprüche, **dadurch gekennzeichnet, dass** die Detektorelemente (26) und/oder die weiteren Detektorelemente durch Signalleitungen (64) mit dem Überwachungssystem (62) verbunden sind, und dass die Signalleitungen (64) auf Signalunterbrechung oder/und die Detektorelemente (26) bzw. die weiteren Detektorelemente auf Funktion überwacht sind.

5. Lagerungssystem für sonstige radioaktive Stoffe nach Anspruch 4, **dadurch gekennzeichnet, dass** die Signalleitungen (64) in Abschnitte unterteilt sind, und dass ein erster Abschnitt zwischen den Detektorelementen (26) und dem Überwachungssystem (62) eines zu überwachenden verschließbaren Lagerraums (52, 54, 56) auf eine Steckverbindung zusammengeführt ist.

6. Lagerungssystem für sonstige radioaktive Stoffe nach einem der vorherigen Ansprüche, **dadurch gekennzeichnet, dass** das Überwachungssystem in einem der verschließbaren Lagerräume angeordnet ist.

7. Lagerungssystem für sonstige radioaktive Stoffe nach einem der vorherigen Ansprüche, **dadurch gekennzeichnet, dass** das Überwachungssystem eine Gefahrenmeldeanlage oder eine Einbruchsmeldeanlage ist.

8. Lagerungssystem für sonstige radioaktive Stoffe nach einem der vorherigen Ansprüche, **dadurch gekennzeichnet, dass** der verschließbare Lagerraum ein Standardcontainer ist.

## Claims

1. Storage system for miscellaneous radioactive materials, having at least one lockable storage space (10, 52, 54, 56), wherein detector elements (26) are arranged in the at least one lockable storage space (10, 52, 54, 56) and are used to monitor at least the walls (12, 20, 23, 24) of the at least one lockable storage space for intrusion attempts, wherein further detector elements are arranged in the at least one lockable storage space (10, 52, 54, 56) and make it possible to detect an access element (14, 58) to a lockable storage space (10, 52, 54, 56) and at least the opening or closing thereof, wherein the storage system also comprises a monitoring system (62) which is connected to the detector elements (26) and to the further detector elements (19), and wherein alarm messages can be sent using the monitoring system if necessary,
**characterized in that**
the at least one lockable storage space (10, 52, 54, 56) for miscellaneous radioactive materials is arranged on the site of a nuclear power plant in the sense of paragraph 2, subparagraph 3 of the Atomic Energy Act of the Federal Republic of Germany, in the version published on 15 July 1985 (BGB1. I, page 1565) and in the amended version dated 26 November 2015,
**in that** walls (12, 20, 23, 24), the ceiling (22) and/or the floor (36) of the at least one lockable storage space has/have a predetermined resistance to the intrusion of third parties,
**in that** the detector elements (26) in the form of a mat (26), a fence panel, wires, wires laid in a meandering manner or other area monitoring elements having detectors which can be used to detect damage to the relevant detector element (26),
and **in that** cover elements (28) are arranged in front of the detector elements (26) on the side facing the interior of the at least one storage space (12, 20, 23, 24).

2. Storage system for miscellaneous radioactive materials according to one of the preceding claims, **characterized in that** the cover elements are metal plates, composite material plates, armouring elements, bullet-resistant panels or wall elements adapted to a resistance class.

3. Storage system for miscellaneous radioactive materials according to one of the preceding claims, **characterized in that** the further detector elements (19) of the at least one lockable storage space are designed to monitor for opening, closure, climbing-through and sabotage.

4. Storage system for miscellaneous radioactive materials according to one of the preceding claims, **characterized in that** the detector elements (26) and/or the further detector elements are connected to the monitoring system (62) by means of signal lines (64), and **in that** the signal lines (64) are monitored for signal interruption or/and the detector elements (26) or the further detector elements are monitored for function.

5. Storage system for miscellaneous radioactive materials according to Claim 4, **characterized in that** the signal lines (64) are subdivided into sections, and **in that** a first section is joined to a plug connection between the detector elements (26) and the monitoring system (62) of a lockable storage space (52, 54, 56) to be monitored.

6. Storage system for miscellaneous radioactive materials according to one of the preceding claims, **characterized in that** the monitoring system is arranged in one of the lockable storage spaces.

7. Storage system for miscellaneous radioactive materials according to one of the preceding claims, **characterized in that** the monitoring system is a hazard detection system or an intrusion detection system.

8. Storage system for miscellaneous radioactive materials according to one of the preceding claims, **characterized in that** the lockable storage space is a standard container.

## Revendications

1. Système de stockage pour diverses matières radioactives, comprenant au moins un local de stockage (10, 52, 54, 56) pouvant être fermé sous clé, des éléments détecteurs (26) étant disposés dans l'au moins un local de stockage (10, 52, 54, 56) pouvant être fermé sous clé, par lesquels au moins les murs (12, 20, 23, 24) de l'au moins un local de stockage pouvant être fermé sous clé sont surveillés pour détecter des tentatives d'intrusion, des éléments détecteurs supplémentaires étant disposés dans l'au moins un local de stockage (10, 52, 54, 56) pouvant être fermé sous clé, par lesquels un élément d'accès (14, 58) vers un local de stockage (10, 52, 54, 56) pouvant être fermé sous clé et au moins son ouverture ou sa fermeture peuvent être reconnus, le système de stockage comportant également un système de surveillance (62) qui est relié avec les éléments détecteurs (26) et les éléments détecteurs supplémentaires (19), et des messages d'alarme pouvant être envoyés en cas de besoin avec le système de surveillance,
**caractérisé en ce que**
l'au moins un local de stockage (10, 52, 54, 56) pouvant être fermé sous clé pour diverses matières radioactives, au sens du paragraphe 2, alinéa 3, de la loi sur l'énergie atomique de la République fédérale d'Allemagne, dans la version de la publication du 15 juillet 1985 (BGBl. I S, 1565) et dans la version amendée du 26 novembre 2015, est disposé sur le terrain d'une centrale nucléaire,
**en ce que** les murs (12, 20, 23, 24), le plafond (22) et/ou le plancher (36) de l'au moins un local de stockage pouvant être fermé sous clé présentent une capacité de résistance prédéterminée contre la pénétration de tiers,
**en ce que** les éléments détecteurs (26) sont réalisés sous la forme d'un tapis (26), d'un panneau de clôture, de fils métalliques, de fils métalliques posés en forme de méandre ou d'autres éléments de surveillance de surface, lesquels possèdent des détecteurs par lesquels peut être reconnu un endommagement de l'élément détecteur (26) concerné,
et **en ce que** des éléments de recouvrement (28) sont disposés devant les éléments détecteurs (26), sur le côté orienté vers l'intérieur de local de l'au moins un local de stockage (12, 20, 23, 24) pouvant être fermé sous clé.

2. Système de stockage pour diverses matières radioactives selon l'une des revendications précédentes, **caractérisé en ce que** les éléments de recouvrement sont des plaques métalliques, des plaques en matériau composite, des éléments de blindage, des panneaux pare-balles ou des éléments muraux adaptés à une classe de résistance.

3. Système de stockage pour diverses matières radioactives selon l'une des revendications précédentes, **caractérisé en ce que** les éléments détecteurs supplémentaires (19) de l'au moins un local de stockage pouvant être fermé sous clé sont conçus pour la surveillance en vue de détecter une ouverture, une fermeture, un passage et un sabotage.

4. Système de stockage pour diverses matières radioactives selon l'une des revendications précédentes, **caractérisé en ce que** les éléments détecteurs (26) et/ou les éléments détecteurs supplémentaires sont reliés au système de surveillance (62) par des lignes de signal (64) et **en ce que** les lignes de signal (64) sont surveillées en vue de détecter une interruption du signal et/ou le fonctionnement des éléments détecteurs (26) ou des éléments détecteurs est surveillé.

5. Système de stockage pour diverses matières radioactives selon la revendication 4, **caractérisé en ce que** les lignes de signal (64) sont subdivisées en portions, et **en ce qu'**une première portion est regroupée sur une connexion à enfichage entre les éléments détecteurs (26) et le système de surveillance (62) d'un local de stockage (52, 54, 56) pouvant être fermé sous clé à surveiller.

6. Système de stockage pour diverses matières radioactives selon l'une des revendications précédentes, **caractérisé en ce que** le système de surveillance est disposé dans l'un des locaux de stockage pouvant être fermés sous clé.

7. Système de stockage pour diverses matières radioactives selon l'une des revendications précédentes, **caractérisé en ce que** le système de surveillance est un équipement avertisseur de danger ou un équipement avertisseur d'intrusion.

8. Système de stockage pour diverses matières radioactives selon l'une des revendications précédentes, **caractérisé en ce que** le local de stockage pouvant être fermé sous clé est un conteneur normalisé.
